# EUROPÄISCHE PATENTSCHRIFT

(11) **EP 1 338 737 B1**
(45) Veröffentlichungstag und Bekanntmachung des Hinweises auf die Patenterteilung: **21.07.2004**
(21) Anmeldenummer: 03001268.6
(22) Anmeldetag: 22.01.2003
(51) Int. Cl.: E05C 9/18, E05C 9/00

(54) **Schloss**
Lock
Serrure

(30) Priorität: 20.02.2002 DE 20202861 U
(43) Veröffentlichungstag der Anmeldung: 27.08.2003
(73) Patentinhaber: Gretsch-Unitas GmbH Baubeschläge, D-71254 Ditzingen (DE)
(72) Erfinder: Gründler, Daniel, Dipl. Ing., 71063 Sindelfingen (DE); Übele, Wolfgang, Dipl.-Ing., 71546 Aspach (DE); Olma, Michael, 71229 Leonberg (DE)
(74) Vertreter: Steimle, Josef, Dipl.-Ing.

(56) Entgegenhaltungen:
- DE-U- 9 321 445
- FR-A- 2 435 587
- GB-A- 2 360 242

## Beschreibung

Die Erfindung betrifft ein Schloss, insbesondere Hauptschloss oder Zusatzriegelschloss, mit einem Schlossgehäuse und einem Bolzenriegel mit Riegelfuß und Bolzenkorper, wobei der Riegelfuß im Schlossgehäuse verschieblich geführt und der Bolzenkörper aus dem Schlossgehäuse ausschiebbar ist.

Ein derartiges Schloss ist z.B. aus der DE 200 18 104 U1 bekannt. Der Inhalt dieses Dokuments wird hiermit in die vorliegende Beschreibung eingeführt. Dieses Schloss weist ein Schlossgehäuse auf, in welchem ein Bolzenriegel verschieblich gelagert und geführt ist und der Bolzenkörper des Bolzenriegels aus dem Schlossgehäuse ausschiebbar ist. Der Erfindung liegt die Aufgabe zugrunde, ein Schloss bereitzustellen, welches eine höhere Sicherheit gegen Manipulation und Vandalismus bietet.

Diese Aufgabe wird erfindungsgemäß bei einem Schloss der eingangs genannten Art dadurch gelöst, dass der Bolzenriegel eine Einlegeplatte, insbesondere aus Stahl, aufweist, die von einem Druckgussmaterial umgossen ist.

Beim erfindungsgemäßen Schloss ist der Bolzenriegel nicht aus einem Material hergestellt, sondern besteht aus zwei unterschiedlichen Materialien, nämlich einer Stahleinlegeplatte und einem diese Stahleinlegeplatte umhüllenden Druckgussmaterial. Dies hat den wesentlichen Vorteil, dass die äußeren Eigenschaften des Bolzenriegels hinsichtlich der Witterungsbeständigkeit, des Aussehens und der Reibwerte vergleichbar sind mit denjenigen eines Bolzenriegels gemäß dem Stand der Technik, wobei jedoch aufgrund der Stahleinlegeplatte die Einbruchssicherheit wesentlich erhöht wird, da eine Verformung des Bolzenriegels oder Durchtrennung des Bolzenriegels, z.B. ein Durchsägen, ausgeschlossen wird. Die Stahleinlegeplatte verleiht dem Bolzenriegel die für eine erhöhte Einbruchssicherheit notwendige Steifigkeit und Festigkeit.

Bei einer Weiterbildung ist vorgesehen, dass die Stahleinlegeplatte sich in den Riegelfuß und in den Bolzenkörper erstreckt. Dadurch wird vermieden, dass der Bolzenriegel z. B. am Übergang vom Riegelfuß in den Bolzenkörper durchgetrennt wird. Außerdem erhöht eine derart durchgehende Stahleinlegeplatte die Steifigkeit des Bolzenriegels.

Erfindungsgemäß weist die Stahleinlegeplatte wenigstens einen Durchbruch auf, in welchem sich das Druckgussmaterial verankert. Neben der Oberflächenhaftung bzw. Verbindung der beiden Materialien über ihre Oberflächen wird auch eine formschlussige Verbindung dadurch erzielt, dass das Druckgussmaterial in die Stahleinlegeplatte eindringt bzw. diese durchdringt, wodurch die auf beiden Seiten der Stahleinlegeplatte sich befindenden Druckgussmaterialschalen miteinander verbunden werden.

Erfindungsgemäß ist das Druckgussmaterial eine Zink-Kupfer-Legierung (ZnAl₄Cu₁). Eine derartige Legierung besitzt die erforderliche Widerstandsfähigkeit gegen Witterungseinflüsse sowie die notwendige Abriebfestigkeit und guten Gleiteigenschaften. Dabei ist bei einer Weiterbildung der Erfindung die Stahleinlegeplatte gehartet, so dass sie mit herkömmlichen Einbruchwerkzeugen weder verformt noch durchtrennt werden kann.

Um den Bolzenriegel auf einfache Art und Weise im Schlossgehäuse ansteuern, d.h. verschieben zu können, ist aus der Ebene der Stahleinlegeplatte ein Führungszapfen herausgepragt. Vor dem Harten der Stahleinlegeplatte wird diese mit den Durchbrüchen versehen und es wird der Führungszapfen mittels eines Pragevorganges aus der Ebene der Platte herausgeformt, an welchem dann später das Steuerungselement, z.B. eine Treibstangen-Anschlussschieber für den Bolzenriegel angreift.

Bei einer Weiterbildung ist vorgesehen, dass der Fuhrungszapfen das die Stahleinlegeplatte umschließende Druckgussmaterial überragt bzw. aus diesem heraustritt. Dies bedeutet, dass das Steuerelement direkt am aus Stahl bestehenden Führungszapfen angreift, so dass relative hohe Kräfte vom Steuerelement auf den Bolzenriegel übertragen werden können, ohne dass das Material des Bolzenriegels bis an seine Belastungsgrenze beansprucht wird.

Erfindungsgemäß ist vorgesehen, dass der Bolzenkorper in Ausschließrichtung gesehen zwei seitliche und einen mittleren Bereich aufweist, die im wesentlichen gleiche Breite aufweisen. Dabei weist der mittlere Bereich eine über die Außenoberfläche der seitlichen Bereiche überstehende Führungsfläche auf. Ein derart ausgebildeter Bolzenkörper besitzt eine relativ große Breite, wodurch er einen erhöhten Widerstand gegen Deformation bzw. Durchtrennung bietet, wohingegen die Anlage des Bolzenriegels am Schließblech lediglich über die Führungsfläche erfolgt, die sich lediglich in einem Bereich, z.B. im mittleren Bereich, dieses Bolzenkörpers befindet, wodurch die Reibungskräfte erheblich herabgesetzt werden. Eine andere Variante sieht vor, dass anstelle des mittleren Bereichs ein anderer Bereich mit örtlich begrenzten Führungsflächen vorgesehen ist, wodurch vergleichbare Effekte erzielt werden.

Um die Reibungskräfte weiter zu reduzieren, ist bei einem bevorzugten Ausführungsbeispiel vorgesehen, dass die Breite der Führungsfläche von der freien Vorderkante des Bolzenkorpers in Richtung des Riegelfußes abnimmt. Dies bedeutet, dass bei zunehmendem Ausschluss des Bolzenriegels, bei dem der Bolzenkorper in das Schließblech eintritt, die an der Bolzenöffnung des Schließblechs anliegende Fläche des Bolzenkörpers sich verkleinert, wodurch die Reibungskräfte ebenfalls abnehmen.

Bei einer Weiterbildung ist vorgesehen, dass die Fuhrungsfläche im Querschnitt teilkreisformig ausgebildet ist. Zum Einen wird durch die von einer Ebene abweichende Form verhindert, dass mit einem Aufbruchwerkzeug auf einfache Art und Weise zwischen den vorgeschlossenen Bolzenriegel und die Bolzenöffnung des Schließbleches eingegriffen werden kann, zum Anderen wird eine Zentrierung des Bolzenriegels in der Bolzenöffnung des Schließbleches bewirkt.

Schließlich ist vorgesehen, dass die Führungsfläche in Längsrichtung gesehen keilförmig bzw. kegelförmig ist. Dies hat den Vorteil, dass mit zunehmendem Vorschließen ein Anzug bzw. ein Heranziehen des Tür- bzw. Fensterflügels, in welchen das Schloss eingelassen ist, an den Rahmenfalz erfolgt. Ein sattes Anliegen des Flügels wird dadurch gewährleistet.

Weitere Vorteile, Merkmale und Einzelheiten der Erfindung ergeben sich aus der nachfolgenden Beschreibung, in der unter Bezugnahme auf die Zeichnung ein besonders bevorzugtes Ausführungsbeispiel im Einzelnen beschrieben ist. Dabei können die in der Zeichnung dargestellten sowie in der Beschreibung und in den Ansprüchen erwähnten Merkmale jeweils einzeln für sich oder in beliebiger Kombination erfindungswesentlich sein.

In der Zeichnung zeigen:
- Fig. 1: eine Draufsicht auf den erfindungsgemäßen Bolzenriegel;
- Figur 2: eine Seitenansicht des Bolzenriegels gemäß Figur 1 in Richtung des Pfeils II;
- Figur 3: eine weitere Seitenansicht des Bolzenriegels in Richtung des Pfeils III gemäß Figur 2;
- Figur 4: eine Seitenansicht der Stahleinlegeplatte;
- Figur 5: eine Draufsicht auf die Stahleinlegeplatte in Richtung des Pfeils V gemäß Figur 4; und
- Figur 6: einen Schnitt VI-VI durch die Stahleinlegeplatte gemäß Figur 5.

Der allgemeine Aufbau des Schlosses mit Schlossgehäuse, Treibstangen-Anschlussschieber sowie Führungen für einen Bolzenriegel ist ausführlich in der DE 200 18 104 U1 dargestellt und beschrieben und es wird vollinhaltlich auf diese Druckschrift Bezug genommen. In der Figur 1 ist lediglich der insgesamt mit 10 bezeichnete Bolzenriegel dargestellt, wobei dessen Ausgestaltung im Folgenden naher beschrieben wird.

Der Bolzenriegel 10 besitzt einen Riegelfuß 12 sowie einen Bolzenkörper 14, die einstückig miteinander verbunden sind. Der Riegelfuß 12 besitzt eine geringfügig größere Breite als der Bolzenkörper 14, wohingegen der Bolzenkörper 14 langer ausgestaltet ist, als der Riegelfuß 12. Mit gestrichelter Linie 16 ist eine Stahleinlegeplatte 18 angedeutet, die im Einzelnen in den Figuren 4 bis 6 dargestellt und beschrieben ist.

Die Stahleinlegeplatte 18 besitzt einen Abstand zu den Außenrändern des Riegelfußes 12 sowie des Bolzenkorpers 14, was bedeutet, dass diese vollständig von einem Druckgussmaterial 20 umgossen ist. Dies bezieht sich jedoch nicht auf einen Fuhrungszapfen 22, der, wie aus Figur 2 deutlich erkennbar, das Druckgussmaterial 20 durchdringt und dieses deutlich überragt.

Der Führungszapfen 22 ist, wie aus Figur 6 erkennbar, aus der Ebene der Stahleinlegeplatte 18 mittels eines Prägevorganges in Richtung des Pfeils 24 herausgeformt, so dass er seitlich absteht. Bei diesem Vorgang werden in die Stahleinlegeplatte 18 auch Durchbruche 26 und 28 eingeformt, die beim Umgießen der Stahleinlegeplatte 18 Druckgussmaterial 20 aufnehmen. Auf diese Weise wird eine innige Verbindung des Druckgussmaterials 20 mit der Stahleinlegeplatte 18 erreicht. Der Führungszapfen 22 greift in einen (nicht dargestellten) als Steuerglied ausgebildeten Treibstangen-Anschlussschieber ein, über welchen der Bolzenriegel 10 aus dem Schlossgehäuse ausgeschoben bzw. in dieses eingefahren wird.

Beim Ausschub des Bolzenriegels 10 aus dem Schlossgehäuse tritt der Bolzenkörper 14 aus dem Schlossgehäuse heraus und greift in eine nicht dargestellte Bolzenöffnung eines Schließbleches ein. Hierfür eignet sich besonders die keilförmige Struktur des Bolzenkörpers 14, die in Figur 2 deutlich erkennbar ist.

Der Bolzenkörper 14 ist, wie aus Figur 1 erkennbar, in zwei seitliche Bereiche 30 und 32 sowie einen mittleren Bereich 34 unterteilt, wobei der mittlere Bereich 34 eine über die Außenoberflache 36 überstehende Führungsfläche 38 aufweist, was deutlich aus Figur 2 erkennbar ist. Die jeweiligen Breiten der Bereiche 30 bis 34 sind in etwa gleich groß. Die Führungsflache 38 verjüngt sich, ausgehend von der freien Vorderkante 40 des Bolzenkörpers 14 in Richtung des Riegelfußes 12, d.h. dessen Breite 42 nimmt ab. Im Querschnitt ist die Führungsflache 38 teilkreisformig ausgestaltet, was sich deutlich aus Figur 3 ergibt.

Ein Schloss mit einem derartigen Bolzenriegel 10 bietet einen wesentlich größeren Widerstand gegen Einbruch, da zum Einen der Bolzenriegel 10 eine größere Breite aufweist als herkömmliche Bolzen und außerdem die Stahleinlegeplatte 18 eine Verformung bzw. eine Zerstörung des Bolzenriegels 10 verhindert. Die Führungsflache 38 gewährleistet trotz großer Breite des Bolzenriegels 10 ein leichtgängiges Vorschließen, da die Anlagefläche des Bolzenriegels 10, die von der Führungsfläche 38 definiert wird, in ihrer Größe begrenzt ist, und dadurch die Reibungskräfte minimal gehalten werden. Außerdem erlaubt der vorstehende Führungszapfen 22 ein indirektes Einleiten der Stellkräfte auf die Stahleinlegeplatte 18 und somit eine optimale Verteilung innerhalb des Bolzenriegels 10.

## Patentansprüche

1. Schloss, insbesondere Hauptschloss oder Zusatzriegelschloss, mit einem Schlossgehäuse und einem Bolzenriegel (10) mit Riegelfuß (12) und Bolzenkörper (14), wobei der Riegelfuß (12) im Schlossgehause verschieblich gefuhrt und der Bolzenkörper (14) aus dem Schlossgehäuse ausschiebbar ist, **dadurch gekennzeichnet, dass** der Bolzenriegel (10) eine Einlegeplatte (18), insbesondere aus Stahl, aufweist, die von einem Druckgussmaterial (20) umgossen ist.

2. Schloss nach Anspruch 1, **dadurch gekennzeichnet, dass** die Stahleinlegeplatte (18) sich in den Riegelfuß (12) und den Bolzenkörper (14) erstreckt.

3. Schloss nach einem der vorhergehenden Ansprüche, **dadurch gekennzeichnet, dass** die Stahleinlegeplatte (18) wenigstens einen Durchbruch (26 bzw. 28) aufweist, in welchem sich das Druckgussmaterial (20) verankert.

4. Schloss nach einem der vorhergehenden Ansprüche, **dadurch gekennzeichnet, dass** das Druckgussmaterial (20) eine Zink-Kupfer-Legierung ist.

5. Schloss nach einem der vorhergehenden Ansprüche, **dadurch gekennzeichnet, dass** die Stahleinlegeplatte (18) gehärtet ist.

6. Schloss nach einem der vorhergehenden Anspruche, **dadurch gekennzeichnet, dass** aus der Ebene der Stahleinlegeplatte (18) ein Führungszapfen (22) herausgeprägt ist.

7. Schloss nach Anspruch 6, **dadurch gekennzeichnet, dass** der Führungszapfen (22) das die Stahleinlegeplatte (18) umschließende Druckgussmaterial (20) überragt.

8. Schloss nach einem der vorhergehenden Ansprüche, **dadurch gekennzeichnet, dass** der Bolzenkörper (14) in Ausschubrichtung gesehen zwei seitliche und einen mittleren Bereich (30 und 32 sowie 34) aufweist, die im wesentlichen gleiche Breiten aufweisen.

9. Schloss nach Anspruch 8, **dadurch gekennzeichnet, dass** der mittlere Bereich (34) eine über die Außenoberfläche (36) der seitlichen Bereiche (30 und 32) überstehende Führungsfläche (38) aufweist.

10. Schloss nach Anspruch 9, **dadurch gekennzeichnet, dass** die Breite der Führungsfläche (38) von der freien Vorderkante (40) des Bolzenkörpers (14) in Richtung des Riegelfußes (12) abnimmt.

11. Schloss nach Anspruch 9 oder 10, **dadurch gekennzeichnet, dass** die Führungsfläche (38) im Querschnitt teilkreisförmig ausgebildet ist.

12. Schloss nach einem der Ansprüche 9 bis 11, **dadurch gekennzeichnet, dass** die Führungsfläche (38) in Längsrichtung gesehen keilförmig bzw. kegelförmig ist.

## Claims

1. Lock, in particular a main lock or an auxiliary dead lock, having a lock housing and a bolt bar (10) with a bar foot (12) and a bolt body (14), whereby the bar foot (12) is displaceably guided in the lock housing and the bolt body (14) may be pushed out of the lock housing, **characterised in that** the bolt bar (10) has an insert plate (18), in particular made of steel, which is surrounded by a die cast material (20).

2. Lock according to Claim 1, **characterised in that** the steel insert plate (18) extends into the bar foot (12) and the bolt body (14).

3. Lock according to one of the previous claims, **characterised in that** the steel insert plate (18) has at least one perforation (26 or 28) in which the die cast material (20) becomes anchored.

4. Lock according to one of the previous claims, **characterised in that** the die cast material (20) is a zinc-copper alloy.

5. Lock according to one of the previous claims, **characterised in that** the steel insert plate (18) is hardened.

6. Lock according to one of the previous claims, **characterised in that** a guide pin (22) is stamped out of the plane of the steel insert plate (18).

7. Lock according to Claim 6, **characterised in that** the guide pin (22) extends beyond the die cast material (20) surrounding the steel insert plate (18).

8. Lock according to one of the previous claims, **characterised in that** the bolt body (14) has two lateral regions and one middle region (30, 32 and 34) seen in the extending direction, these having substantially equal widths.

9. Lock according to Claim 8, **characterised in that** the middle region (34) has a guide surface (38) extending above the outer surface (36) of the lateral regions (30 and 32).

10. Lock according to Claim 9, **characterised in that** the width of the guide surface (38) decreases from the free front edge (40) of the bolt body (14) in the direction of the bar foot (12).

11. Lock according to Claim 9 or 10, **characterised in that** the guide surface (38) is designed partially circular in cross-section.

12. Lock according to one of the claims 9 to 11, **characterised in that**, seen in the longitudinal direction, the guide surface (38) is wedge-shaped or conical.

## Revendications

1. Serrure, en particulier serrure principale ou serrure de verrouillage supplémentaire, avec un boîtier de serrure et un pêne cylindrique (10) avec un pied de pêne (12) et un corps de verrou (14), dans laquelle le pied de pêne (12) est guidé en translation dans le boîtier de serrure et le corps de verrou (14) peut être poussé hors du boîtier de serrure, **caractérisée en ce que** le pêne cylindrique (10) présente une plaque d'insertion (18), en particulier en acier, qui est surmoulée par un matériau injecté sous pression (20).

2. Serrure selon la revendication 1, **caractérisée en ce que** la plaque d'insertion en acier (18) s'étend dans le pied de pêne (12) et le corps de verrou (14).

3. Serrure selon l'une des revendications précédentes, **caractérisée en ce que** la plaque d'insertion en acier (18) présente au moins un crevé (26 ou 28) dans lequel le matériau injecté sous pression (20) vient s'ancrer.

4. Serrure selon l'une des revendications précédentes, **caractérisée en ce que** le matériau injecté sous pression (20) est un alliage de zinc et de cuivre.

5. Serrure selon l'une des revendications précédentes, **caractérisée en ce que** la plaque d'insertion en acier. (18) est durcie.

6. Serrure selon l'une des revendications précédentes, **caractérisée en ce qu'**un téton de guidage (22) est formé par matriçage à partir du plan de la plaque d'insertion en acier (18).

7. Serrure selon la revendication 6, **caractérisée en ce que** le téton de guidage (22) dépasse au-dessus du matériau injecté sous pression (20) entourant la plaque d'insertion en acier (18).

8. Serrure selon l'une des revendications précédentes, **caractérisée en ce que** le corps de verrou (14) vu dans le sens de sa sortie présente deux zones latérales et une zone médiane (30 et 32 ainsi que 34) qui ont des largeurs sensiblement identiques.

9. Serrure selon la revendication 8, **caractérisée en ce que** la zone médiane (34) présente une face de guidage (38) dépassant au-dessus des faces externes (36) des zones latérales (30 et 32).

10. Serrure selon la revendication 9, **caractérisée en ce que** la largeur de la face de guidage (38) diminue depuis le bord frontal libre (40) du corps de verrou (14) en direction du pied de pêne (12).

11. Serrure selon la revendication 9 ou 10, **caractérisée en ce que** la face de guidage (38) a une section en forme de secteur circulaire.

12. Serrure selon l'une des revendications 9 à 11, **caractérisée en ce que** la face de guidage (38), vue dans le sens longitudinal, a une forme de coin ou conique.
